# EUROPÄISCHE PATENTSCHRIFT

(11) **EP 1 060 559 B1**
(45) Veröffentlichungstag und Bekanntmachung des Hinweises auf die Patenterteilung: **19.12.2001**
(21) Anmeldenummer: 99915485.9
(22) Anmeldetag: 16.02.1999
(51) Int. Cl.: H02M 1/10

(54) **VORRICHTUNG ZUR UMWANDLUNG VON NETZSPANNUNG IN NIEDERSPANNUNG**
DEVICE FOR CONVERTING THE MAINS VOLTAGE INTO A LOWER VOLTAGE
DISPOSITIF POUR LA CONVERSION DE TENSION SECTEUR EN BASSE TENSION

(30) Priorität: 20.02.1998 DE 19808089
(43) Veröffentlichungstag der Anmeldung: 20.12.2000
(73) Patentinhaber: FRIWO Gerätebau GmbH, 48346 Ostbevern (DE)
(72) Erfinder: BOTHE, Michael, D-48163 Münster (DE)
(74) Vertreter: Grünecker, August, Dipl.-Ing.
(86) Internationale Anmeldenummer: DE9900467
(87) Internationale Veröffentlichungsnummer: WO9943074

(56) Entgegenhaltungen:
- Keine einschlägigen Dokumente gefunden

## Beschreibung

Die Erfindung bezieht sich auf eine Vorrichtung zur Umwandlung von Netzspannung (in der Regel 230 V) in Niederspannung (in der Regel "Sicherheitskleinspannung"), bestehend aus einem ersten in eine Netzsteckdose steckbaren Stecker, einem zweiten in einen Verbraucher steckbaren Stecker und einer Schaltung, die zwischen den beiden Steckern zur Spannungsumwandlung angeordnet ist.

Bei bekannten, auf dem Markt befindlichen Vorrichtungen dieser Art ist die Schaltung über eine elektrische Leitung von nicht unerheblicher Länge, z.B. 2 m, mit dem zweiten Stecker verbunden. Diese Lösung hat den Nachteil, daß in der Leitung deutliche Verluste auftreten können, die häufig unerwünscht sind. Auch kann es passieren, daß die Leitung überlastet wird.

Der Erfindung liegt die Aufgabe zugrunde, die eingangs erwähnte Vorrichtung derart auszubilden, daß Verluste und eventuelle Leitungsüberlastungen so weit wie möglich vermieden werden.

Diese Aufgabe wird erfindungsgemäß dadurch gelöst, daß die Schaltung mit dem zweiten Stecker eine in sich starre Baueinheit mit möglichst kurzer elektrischer Verbindung zwischen Schaltung und zweitem Schalter mit möglichst kleinem elektrischen Widerstand bildet.

Auf diese Weise wird erreicht, daß Verluste und Leitungsüberlastungen praktisch vermieden werden können, letzteres deshalb, weil bei einer kurzen, eingebauten Verbindung der Querschnitt der Verbindung eher entsprechend groß sein kann als bei einer langen, freiliegenden Leitung, die dann unhandlich würde.

Als weiterer Vorteil kommt hinzu, daß man besser als im oben erwähnten bekannten Fall zusätzliche Signale (über zusätzliche elektrische Verbindungen) übertragen kann, weil bei der erfindungsgemäßen Vorrichtung die lange Leitung, die bei der bekannten Vorrichtung vorhanden ist, fehlt.

Eine Weiterentwicklung der Erfindung besteht darin, daß an der Vorrichtung ein Ein/Ausschalter für die Netzspannung angebracht ist. Der Vorteil dieser Lösung gegenüber der eingangs erwähnten Lösung mit Ein/Ausschalter für die Netzspannung besteht darin, daß der Ein/Ausschalter praktisch immer benutzt wird, wenn der Verbraucher ausgeschaltet werden soll. Im bekannten Fall wird der Ein/Ausschalter häufig nicht benutzt, weil sich die Spannungsumwandlungsvorrichtung an schwer zugänglicher bzw. nicht ohne weiteres sichtbarer Stelle, nämlich entfernt vom Verbraucher, befindet. Man läßt also den Verbraucher häufig eingeschaltet und verbraucht damit nutzlos Energie, oder es wird in primitiver Weise der Netzstecker herausgezogen. Wohl nicht zuletzt aus diesem Grunde haben die bekannten Vorrichtungen häufig gar keinen Ein/Ausschalter.

Weiterhin wird vorgeschlagen, daß der zweite Stecker mindestens dreipolig ist. Zur Übertragung zusätzlicher Signale ist diese Lösung sinnvoll.

Sodann wird vorgeschlagen, daß an der Vorrichtung eine Einrichtung zur Anzeige des Betriebszustandes vorgesehen ist.

Schließlich wird vorgeschlagen, daß der zweite Stecker leicht von dem Rest der Baueinheit entfernbar und gegebenenfalls durch einen anderen austauschbar ist. Auf diese Weise ist es möglich, die erfindungsgemäße Vorrichtung verschiedenen Verbrauchern bequem anzupassen.

Weitere Einzelheiten der Erfindung ergeben sich aus der Zeichnung. Darin zeigen die
Fig. 1 und 2 je eine bekannte Vorrichtung zur Spannungsumwandlung;
Fig. 3 zeigt eine Ausführungsform der erfindungsgemäßen Vorrichtung zur Spannungsumwandlung.

In allen drei Figuren sind mit 1 ein Netzstecker ("erster Stecker"), mit 2 ein zweiter Stecker, der in einen Verbraucher gesteckt werden kann, mit 3 ein Gehäuse, in dem sich eine Schaltung zur Umwandlung der Spannung befindet, mit 4 eine Einrichtung zur Anzeige des Betriebszustandes und mit 5 ein Ein/Ausschalter bezeichnet.

## Patentansprüche

1. Vorrichtung zur Umwandlung von Netzspannung in Niederspannung, bestehend aus einem ersten in eine Netzsteckdose steckbaren Stecker (1), einem zweiten in einen Verbraucher steckbaren Stecker (2) und einer Schaltung, die zwischen den beiden Steckern zur Spannungsumwandlung angeordnet ist, **dadurch gekennzeichnet, daß** die Schaltung mit dem zweiten Stecker (2) eine in sich starre Baueinheit mit möglichst kurzer elektrischer Verbindung zwischen Schaltung und zweitem Stecker (2) mit möglichst kleinem elektrischen Widerstand bildet.

2. Vorrichtung nach Anspruch 1, **dadurch gekennzeichnet, daß** an dieser ein Ein/Ausschalter (5) für die Netzspannung angebracht ist.

3. Vorrichtung nach einem der Ansprüche 1 oder 2, **dadurch gekennzeichnet, daß** der zweite Stecker (2) mindestens dreipolig ist.

4. Vorrichtung nach einem der Ansprüche 1 bis 3, **dadurch gekennzeichnet, daß** an dieser eine Einrichtung (4) zur Anzeige des Betriebszustandes vorgesehen ist.

5. Vorrichtung nach einem der Ansprüche 1 bis 4, **dadurch gekennzeichnet, daß** der zweite Stecker (2) leicht von dem Rest der Baueinheit entfernbar und gegebenenfalls durch einen anderen austauschbar ist.

6. Vorrichtung nach einem der Ansprüche 1 bis 5, **dadurch gekennzeichnet, daß** der erste Stecker (1) über eine Leitung mit der Baueinheit verbunden ist.

7. Vorrichtung nach Anspruch 6, **dadurch gekennzeichnet, daß** die Leitung mit einem dritten Stecker versehen ist, der aus der Baueinheit entfernbar ist.

8. Vorrichtung nach einem der Ansprüche 1 bis 5, **dadurch gekennzeichnet, daß** die Baueinheit in einem Gehäuse (3) untergebracht ist.

9. Vorrichtung nach einem der Ansprüche 1 bis 8, **dadurch gekennzeichnet, daß** die Baueinheit und/oder der Verbraucher Elemente aufweist (aufweisen), die einen sicheren Halt der Baueinheit an dem Verbraucher gewährleisten.

10. Vorrichtung nach Anspruch 9, **dadurch gekennzeichnet, daß** der Stift bzw. die Stifte des zweiten Steckers und dessen (deren) Aufnahme(n) im Verbraucher so ausgebildet ist (sind), daß die Baueinheit korrekt gehalten wird.

## Claims

1. Device for transforming the mains voltage into a low voltage, comprising a first connector (1) that can be plugged into a mains socket, a second connector (2) that can be plugged into a consumer and a circuit arranged between the two connectors for transforming the voltage, **characterized in that** the circuit forms with the second connector (2) an inherently rigid structural unit with a connection between the circuit and second connector (2) that is as short as possible and with an electrical resistance that is as low as possible.

2. Device according to claim 1, **characterized in that** on/off switch (5) is provided for switching the mains voltage.

3. Device according to one of the claims 1 or 2, **characterized in that** the second connector (2) has at least three poles.

4. Device according to one of the claims 1 to 3, **characterized in that** a means (4) for indicating the operative state is provided at said device.

5. Device according to one of the claims 1 to 4, **characterized in that** the second connector (2) can be removed from the rest of the structural unit easily and can be exchanged by another connector if necessary.

6. Device according to one of the claims 1 to 5, **characterized in that** the first connector (1) is connected with the structural unit via a line.

7. Device according to claim 6, **characterized in that** the line has a third connector which can be removed from the structural unit.

8. Device according to one of the claims 1 to 5, **characterized in that** the structural unit is built into a case (3).

9. Device according to one of the claims 1 to 8, **characterized in that** the structural unit and/or the consumer is/are provided with elements which ensure a secure fastening of the structural unit at the consumer.

10. Device according to claim 9, **characterized in that** the pin(s) of the second connector and the respective socket(s) thereof in the consumer is (are) constructed for correctly fastening the structural unit.

## Revendications

1. Dispositif de conversion de la tension secteur en basse tension, constitué d'une première prise mâle (1) susceptible d'être enfichée dans une prise femelle de secteur, d'une deuxième prise mâle (2) susceptible d'être enfichée dans un consommateur et d'un circuit, disposé entre les deux prises mâles, pour assurer la conversion de tension **caractérisé en ce que** le circuit forme avec la deuxième prise mâle (2) un ensemble de construction rigide en soi ayant une liaison électrique aussi courte que possible entre le circuit et la deuxième prise mâle (2), avec une résistance électrique aussi petite que possible.

2. Dispositif selon la revendication 1, **caractérisé en ce que** un interrupteur marche/arrêt (5) est monté sur celui-ci pour commuter la tension de secteur.

3. Dispositif selon l'une des revendications 1 ou 2, **caractérisé en ce que** la deuxième prise mâle (2) est au moins à trois pôles.

4. Dispositif selon l'une des revendications 1 à 3, **caractérisé en ce que** sur celui-ci est prévu un dispositif (4) pour l'affichage de l'état de fonctionnement.

5. Dispositif selon l'une des revendications 1 à 4, **caractérisé en ce que** la deuxième prise mâle (2) est aisément démontable du reste de l'ensemble de construction et, le cas échéant peut être remplacée par une autre.

6. Dispositif selon l'une des revendications 1 à 5, **caractérisé en ce que** la première prise mâle (1) est reliée à l'ensemble de construction par une ligne électrique.

7. Dispositif selon la revendication 6, **caractérisé en ce que** la ligne électrique est munie d'une troisième prise électrique mâle pouvant être démontée de l'ensemble de construction.

8. Dispositif selon l'une des revendications 1 à 5, **caractérisé en ce que** l'ensemble de construction est logé dans un boîtier (3).

9. Dispositif selon l'une des revendications 1 à 8, **caractérisé en ce que** l'ensemble de construction et/ou le consommateur présente(nt), des éléments assurant un maintien sûr de l'ensemble de construction sur le consommateur.

10. Dispositif selon la revendication 9, **caractérisé en ce que** la broche ou les broches de la deuxième prise mâle et son (leurs) logement(s) dans le consommateur est (sont) configurée(s) de manière que l'ensemble de construction soit maintenu correctement.
